# EUROPÄISCHE PATENTSCHRIFT

(11) **EP 0 199 040 B1**
(45) Veröffentlichungstag und Bekanntmachung des Hinweises auf die Patenterteilung: **18.09.1991**
(21) Anmeldenummer: 86103129.2
(22) Anmeldetag: 08.03.1986
(51) Int. Cl.: E21B 10/56, E21B 10/38

(54) **Schlagbohrkrone für Gesteinsbohrmaschinen**
Percussion bit for rock drills
Trépan à percussion pour machines de forage de la roche

(30) Priorität: 20.03.1985 DE 3510048
(43) Veröffentlichungstag der Anmeldung: 29.10.1986
(73) Patentinhaber: Treitz, Siegfried, D-5883 Kierspe 1 (DE)
(72) Erfinder: Treitz, Siegfried, D-5883 Kierspe 1 (DE)
(74) Vertreter: Patentanwälte Dipl.-Ing. Conrad Köchling Dipl.-Ing. Conrad-Joachim Köchling

(56) Entgegenhaltungen:
- DE-A- 2 007 520
- DE-A- 2 733 300
- DE-A- 3 408 225
- FR-A- 2 315 602
- FR-A- 2 359 961
- US-A- 2 121 202
- US-A- 3 145 789
- US-A- 3 951 220
- US-A- 4 471 845

## Beschreibung

Die Erfindung betrifft eine Schlagbohrkrone für Gesteinsbohrmaschinen, deren Stirnfläche mit einer Vielzahl von Hartmetall-Stiften besetzt ist, wobei jeweils mehrere Stifte zu einer Gruppe zusammengefügt sind, die so gebildeten Gruppen mindestens in Umfangsrichtung Abstand voneinander aufweisen und durch Strömungsmittelkanäle voneinander getrennt sind, ferner als Strömungsmittelaustritt etwa im Mittelbereich der Stirnfläche mindestens ein in die Kanäle ausmündender Axialkanal vorgesehen ist.

Eine derartige Bohrkrone ist beispielsweise aus der DE-A-27 33 300 bekannt.

Bei dieser vorbekannten, allerdings zweiteiligen Bohrkrone sind Schneideinsätze, beispielsweise in Form von Hartmetall-Stiften gruppenweise vorgesehen, wobei die Gruppen durch radial verlaufende bzw. gegebenenfalls in Drehrichtung leicht gekrümmte Strömungsmittelkanäle voneinander beabstandet sind.

Allerdings sind die Stifte in einer Vielfachanordnung auf einer gegenüber den Strömungsmittelkanälen vorspringenden Insel angeordnet, so daß sich zwischen den Stiften größere Brocken Bohrkleins festsetzen können, was zu einer relativ langen Bohrzeit bei entsprechendem Vortrieb führt, da diese Brocken erst kleingemahlen werden müssen, bevor sie durch die Strömungsmittelkanäle durch das Strömungsmittel nach außen abgeführt werden können. Die Strömungsmittelkanäle dienen der Abgasführung und unterstützen den Abtransport des Bohrkleins nicht, welcher Abtransport lediglich durch das Abgas bewirkt wird. Darüber hinaus kann man die so angeordneten Stifte relativ schlecht nachschleifen, da die benachbarten Stifte das Nachschleifen gegenseitig behindern.
Zur Befestigung derartiger Bohrkronen an Gesteinsbohrmaschinen ist es bei sogenannten Versenkhämmern üblich, einen genuteten Schaft in eine Aufnahme einzusetzen, wobei dann der Antrieb linksdrehend ausgeführt ist, oder aber es kann auch bei Außenlochhämmern der Schaft mit Innengewinde versehen sein, welcher dann mit einem Gewindeschaft schraubverbunden wird, wobei diese Ausführungsform dann rechtsdrehend ist.

Aus der DE-A-26 33 779 ist die Einzelanordnung von Stiften auf aus dem Grundkörper der Bohrkrone vorragenden Ansätzen vorbekannt, wobei diese Anordnung zwar ein leichtes Nachschleifen der Stifte ermöglicht, jedoch der Bohrkleintransport behindert ist und sich auch weiterhin größere Brocken Bohrkleins zwischen den einzelnen Stiften festsetzen können.
Aus der DE-A-2 007 520 ist eine Schlagbohrkrone für Gesteinsbohrmaschinen vorbekannt, die in der Stirnfläche eine Vielzahl von Hartmetallstiften aufweist. Dabei sind jeweils mehrere Stifte zu einer Gruppe zusammengefügt. Die so gebildeten Gruppen weisen mindestens in Umfangsrichtung Abstand voneinander auf und sind durch Strömungsmittelkanäle voneinander getrennt.

Desweiteren ist als Strömungsmittelaustritt etwa im Mittelbereich der Stirnfläche mindestens ein in die Strömungsmittelkanäle ausmündender Axialkanal vorgesehen.
Bei der Bohrkrone nach diesem Stand der Technik fangen sich zwischen den Stiften größere Brocken Bohrkleins, die erst kleingemahlen werden müssen. Erst wenn diese zwischen den Stiften eingefangenen Bestandteile kleingemahlen sind, können sie zumindest teilweise über die Strömungsmittelkanäle mit Unterstützung der Abgasführung durch Mittelkanäle abtransportiert werden. Durch diese Anordnung ist also der Bohrvorgang selbst mit einem relativ großen Verschleiß der zwischen den Stiften liegenden Flächen verbunden, was einerseits zu einer größeren Bohrzeit und andererseits zu einem schnelleren Werkzeugverschleiß führt.
Ausgehend von diesem Stand der Technik liegt der Erfindung die Aufgabe zugrunde, eine Schlagbohrkrone eingangs bezeichneter Art zu schaffen, bei der einerseits eine relativ einfache Möglichkeit zum Nachschleifen gegeben ist, die aber andererseits das Festsetzen größerer Brocken Bohrkleins zwischen den Stiften weitgehend verhindert und den Abtransport des Bohrkleins fördert.

Zur Lösung dieser Aufgabe wird vorgeschlagen, daß die Gruppen jeweils nur aus einer Reihe von Stiften bestehen, die auf angeformten Stegen angeordnet sind, und daß die Stege gegenüber dem die Mittelachse der Stege schneidenden Radius der Bohrkrone um einen der Drehrichtung der Bohrkrone entgegengesetzten Winkel gedreht sind.

Durch diese konstruktive Maßnahme ist es einerseits möglich, die Stifte einer jeden Stiftreihe relativ einfach nachzuschleifen, wobei die jeweils wesentlich am Zermahlen des Gesteins beteiligten Flächen der Stifte gut zugänglich sind. Andererseits können sich zwischen den Stiften größere Brocken Bohrkleins praktisch nicht mehr festsetzen, sondern diese Brocken können sofort durch die Strömungsmittelkanäle nach radial außen abgeführt werden. Das Bohrklein wird in die Freiräume zwischen den Stegen transportiert und durch die Auspuffgase der Gesteinsbohrmaschine, insbesondere des Bohrhammers abtransportiert.

Dadurch, daß die Stege gegenüber dem die Mittelachse der Stege schneidenden Radius der Bohrkrone um einen der Drehrichtung der Bohrkrone entgegengesetzten Winkel gedreht sind, wird der Abtransport des Bohrkleins durch die Drehbewegung der Bohrkrone unterstützt, da das Bohrklein auch ohne die Abgase, allein durch die Drehung der Bohrkrone nach radial außen gefördert wird.

Besonders bevorzugt ist dabei, daß die Stege gekrümmt verlaufen.

Zur weiteren Erleichterung des Abtransportes des Bohrkleins ist bevorzugt, daß die in der Stirnfläche ausgebildeten Strömungsmittelkanäle sich vom Zentrum der Krone nach radial außen erweiternd ausgebildet sind.
Weiterhin wird vorgeschlagen, daß die Stirnfläche kegelförmig ausgebildet ist.

Alternativ oder zusätzlich kann vorgesehen sein, daß die Stirnfläche gewölbt ist.

In bevorzugter Weiterbildung wird vorgeschlagen, daß axial im Übergangsbereich zwischen Stirnfläche und Schaft Kanäle ausgebildet sind, in welche die Strömungsmittelkanäle der Stirnfläche münden.

Dazu ist ansich die Anordnung von axial verlaufenden Kanälen im Übergangsbereich zwischen Stirnfläche und Schaft beispielsweise aus der DE-OS 26 33 779 bekannt. Allerdings ist die besondere Anordnung der Kanäle besonders vorteilhaft, da sich nun ein hervorragender Transport zwischen den Kanälen in der Stirnfläche und den axial verlaufenden Kanälen ergibt.

In bevorzugter Weiterbildung wird vorgeschlagen, daß die axialen Kanäle weit in den Kronenkörper hinein verlagert sind, wobei sie teils die stirnseitigen Strömungsmittelkanäle und gegebenenfalls teils die Stege kreuzen.
Dadurch daß die Kanäle möglichst weit nach radial innen verlegt werden, wird ein besonders schneller Abtransport des Bohrkleins gefördert. Insgesamt bringt die erfindungsgemäße Ausbildung eine höhere Leistung ohne größeren Verschleiß, so daß bei geringerem Verschleiß die gleiche Bohrtiefe in kürzerer Zeit erreicht wird als dies im Stand der Technik möglich ist. Dabei erfolgt zudem eine geringere Belastung der Stifte. Auch die bessere Schleifbarkeit der Stifte, insbesondere mit einfachen Mitteln, ist vorteilhaft, wobei durch die Anordnung der Stifte der Schliff möglichst an den Flanken der Stifte vorzusehen ist, die an den Stegseitenkanten liegen. Dadurch daß der Schliff somit nicht in radialer Ausrichtung, sondern mehr als Sekante oder dergleichen angeordnet ist, entsteht keine radiale Meißelkante an den nachgeschliffenen Stiften, so daß die so nachgearbeitete Bohrkrone nur sehr gering zum Rattern neigt, also nur äußerst geringe Vibrationen erzeugt. Hierdurch ist die Bruchgefahr für die Stifte erheblich vermindert.

Weiterhin wird bevorzugt, daß zwischen den axialen Kanälen außenseitig axial von der Stirnfläche weg weisende Rückschneidezähne angeformt sind.

Diese Rückschneidezähne mahlen rücklaufendes Gestein, was vorallem beim Herausziehen der Bohrkrone aus einem Bohrloch notwendig und förderlich ist.
Weiterhin ist in dieser Hinsicht vorteilhaft, daß die Rückschneidezähne auf einem sich von der Stirnfläche weg seitlich und nach radial innen verjüngenden, kroneneigenen Sockel angeordnet sind.

Besonders bevorzugte ist dabei, daß der radial äußerste Stift eines jeden Steges auf einem von einem Rückschneidezahn gebildeten Kronenteil angeordnet ist.
Hierdurch wird beim Vortrieb der Bohrkrone mehr Stützmaterial unter dem jeweiligen äußeren Stift angeordnet, so daß dieser nicht so sehr bruchgefährdet ist.
Im übrigen wird durch die Anordnung der sich insbesondere konisch erweiternden axialen Kanäle und der Rückschneidezähne der sogenannte "Propellerverschleiß" gemindert.

Vorteilhafterweise ist vorzusehen, daß auf jedem Steg höchstens drei, insbesondere zwei Stifte angeordnet sind.

Ausführungsbeispiele der Erfindung sind in der Zeichnung dargestellt und im folgenden näher beschrieben.

Es zeigt:
- Fig. 1: eine erste, sehr einfache Ausführungsform einer Schlagbohrkrone in stark vereinfachter schematischer Darstellung;
- Fig. 2: desgleichen in Draufsicht;
- Fig. 3: eine Variante gemäß Figur 1 gesehen;
- Fig. 4: die Variante gemäß Figur 2 gesehen;
- Fig. 5: eine weitere vorteilhafte Variante gemäß Figur 1 gesehen und
- Fig. 6: diese Variante in der Ansicht gemäß Figur 2.

Bei allen Ausführungsformen ist eine Schlagbohrkrone dargestellt, die mit einem (nicht dargestellten) genuteten Schaft versehen ist, so daß es sich jeweils um linksdrehende Ausführungsformen handelt. Die Drehrichtung ist in den Figuren 2,4 und 6 jeweils mit dem Pfeil A bezeichnet. Die Schlagbohrkrone für Gesteinsbohrmaschinen weist in der Stirnfläche eine Vielzahl von Hartmetall-Stiften 1 auf, wobei jeweils mehrere Stifte 1 zu einer Gruppe von Stiften zusammengefügt sind. Diese Gruppen weisen jeweils Abstand voneinander auf. Sie sind durch Strömungsmittelkanäle voneinander räumlich getrennt. Als Strömungsmittelaustritt für die Abgase der Bohrmaschine ist etwa im Mittelbereich der Stirnfläche ein in die Kanäle 2 ausmündender Axialkanal 3 vorgesehen.

Die obenbezeichneten Gruppen sind jeweils lediglich aus einer Reihe von Stiften 1 gebildet, die auf angeformten Stegen 4 befestigt sind. Die Stege 4 sind jeweils entgegen der Drehrichtung A der Bohrkrone gegenüber dem Radius geneigt angeordnet. Die einfachste Ausführungsform ist dabei in Figur 1 und 2 dargestellt.
Gemäß Figur 3 bis 6 sind sowohl die Stege 4 als auch die Strömungsmittelkanäle 2 gekrümmt ausgebildet, wobei die Krümmung entgegen der Drehrichtung A der Bohrkrone verläuft. Bei sämtlichen Ausführungsformen erweitern sich die in der Stirnfläche ausgebildeten Strömungsmittelkanäle 2 vom Zentrum der Krone nach radial außen erheblich.
Beim Ausführungsbeispiel gemäß Figur 1 und 2 ist die Stirnfläche der Schlagbohrkrone kegelkumpfförmig ausgebildet, wohingegen die Stirnfläche bei den Ausführungsbeispielen gemäß Figur 3 bis 6 nach außen vorgewölbt ist.

Bei den Ausführungsformen gemäß Figur 3 bis 6 sind im Übergangsbereich zwischen Stirnfläche und Schaft 5 axial verlaufende Kanäle 6 angeordnet, in welche die Strömungsmittelkanäle 2 münden. Die axialen Kanäle 6 sind dabei soweit wie möglich in den Körper der Bohrkrone hinein verlagert, wobei sie teils die stirnseitigen Strömungsmittelkanäle 2, teils aber auch die Stege 4 (insbesondere bei Ausführungsform gemäß Figur 5 + 6) kreuzen.

Bei dem Ausführungsbeispiel gemäß Figur 5 und 6 sind zwischen den axialen Kanälen 6 außenseitig axial von der Stirnfläche weg weisende Rückschneidezähne 7 angeformt. Die Rückschneidezähne 7 sind auf einem sich von der Stirnfläche weg seitlich und nach radial innen verjüngenden, kroneneigenen Sockel 8 angeordnet. Der radial äußerste Stift eines jeden Steges 4 ist auf einem von einem Rückschneidezahn 7 gebildeten Kronenteil angeordnet.
Vorzugsweise sind auf jeden Steg 4 zwei Stifte 1 angeordnet. Je nach Verlauf und Anordnung der Stege kann es aber auch vorteilhaft sein, wenn man drei Stifte 1 oder auch nur einen Stift 1 auf einem Steg 4 anordnet.

Durch die erfindungsgemäße Ausbildung wird eine hohe Bohrleistung bei relativ geringem Verschleiß, sowie eine hohe Standzeit der Bohrkrone erreicht bei niedrigem Energieverbrauch, da das Bohrklein die Bohrlochsohle wesentlich gröber verläßt.

## Patentansprüche

1. Schlagbohrkrone für Gesteinsbohrmaschinen, deren Stirnfläche mit einer Vielzahl von HartmetallStiften besetzt ist, wobei jeweils mehrere Stifte zu einer Gruppe zusammengefügt sind, die so gebildeten Gruppen mindestens in Umfangsrichtung Abstand voneinander aufweisen und durch Strömungsmittelkanäle voneinander getrennt sind, ferner als Strömungsmittelaustritt etwa im Mittelbereich der Stirnfläche mindestens ein in die Kanäle ausmündender Axialkanal vorgesehen ist, dadurch gekennzeichnet, daß die Gruppen jeweils nur aus einer Reihe von Stiften (1) bestehen, die auf angeformten Stegen (4) angeordnet sind, und daß die Stege (4) gegenüber dem die Mittelachse der Stege (4) schneidenden Radius der Bohrkrone um einen der Drehrichtung der Bohrkrone entgegengesetzten Winkel gedreht sind.

2. Schlagbohrkrone nach Anspruch 1, dadurch gekennzeichnet, daß die Stege (4) gekrümmt verlaufen.

3. Schlagbohrkrone nach einem der Ansprüche 1 bis 2, dadurch gekennzeichnet, daß die in der Stirnfläche ausgebildeten Strömungsmittelkanäle (2) sich vom Zentrum der Krone nach radial außen erweiternd ausgebildet sind.

4. Schlagbohrkrone nach einem der Ansprüche 1 bis 3, dadurch gekennzeichnet, daß die Stirnfläche kegelstumpfförmig ausgebildet ist (Fig. 1+2).

5. Schlagbohrkrone nach einem der Ansprüche 1 bis 4, dadurch gekennzeichnet, daß die Stirnfläche gewölbt ist (Fig. 3 bis 6).

6. Schlagbohrkrone nach einem der Ansprüche 1 bis 5, dadurch gekennzeichnet, daß axial im Übergangsbereich zwischen Stirnfläche und Schaft (5) Kanäle (6) ausgebildet sind, in welche die Strömungsmittelkanäle (2) der Stirnfläche münden.

7. Schlagbohrkrone nach einem der Ansprüche 1 bis 6, dadurch gekennzeichnet, daß die axialen Kanäle (6) weit in den Kronenkörper hinein verlagert sind, wobei sie teils die stirnseitigen Strömungsmittelkanäle (2) und gegebenenfalls teils die Stege (4) kreuzen.

8. Schlagbohrkrone nach einem der Ansprüche 1 bis 7, dadurch gekennzeichnet, daß zwischen den axialen Kanälen (6) außenseitig axial von der Stirnfläche weg weisende Rückschneidezähne (7) angeformt sind.

9. Schlagbohrkrone nach einem der Ansprüche 1 bis 8, dadurch gekennzeichnet, daß die Rückschneidezähne (7) auf einem sich von der Stirnfläche weg seitlich und nach radial innen verjüngenden, kroneneigenen Sockel (8) angeordnet sind.

10. Schlagbohrkrone nach einem der Ansprüche 1 bis 9, dadurch gekennzeichnet, daß der radial äußerste Stift (1) eines jeden Steges (4) auf einem von einem Rückschneidezahn (7) gebildeten Kronenteil (z.B. 8) angeordnet ist.

11. Schlagbohrkrone nach einem der Ansprüche 1 bis 10, dadurch gekennzeichnet, daß auf jedem Steg (4) höchstens drei, insbesondere zwei Stifte (1) angeordnet sind.

## Claims

1. A hammer drill crown bit for stone boring machines, the front surface of which is provided with a plurality of hard metal studs, where in each case several studs are assembled in a group, there are gaps between the groups thus formed, at least in the circumferential direction, and they are separated from one another by channels for a flow medium, and furthermore an axial channel which opens into these channels is provided approximately in the middle region of the front surface as an outlet for the flow medium, characterized in that the groups in each case consist of only one row of studs (1), which are arranged on built-in lands (4), and in that the lands (4) are rotated through an angle relative to the radius of the crown bit which intersects the mid-axis of the land (4) in a direction opposite to the rotation of the crown bit.

2. A hammer drill crown bit as claimed in claim 1, characterized in that the lands (4) extend in a curve.

3. A hammer drill crown bit as claimed in one of claims 1 or 2, characterized in that the channels for a flow medium (2) formed in the front surface are constructed so that they widen from the centre of the crown to the outside in the radial direction.

4. A hammer drill crown bit as claimed in any one of claims 1 to 3, characterized in that the front surface is formed with a truncated cone shape (Figures 1 + 2).

5. A hammer drill crown bit as claimed in any one of claims 1 to 4, characterized in that the front surface is dome shaped (Figures 3 to 6).

6. A hammer drill crown bit as claimed in any one of claims 1 to 5, characterized in that in the transitional region between the front surface and the shaft (5) axial channels (6) are formed into which the channels for a flow medium (2) in the front surface open.

7. A hammer drill crown bit as claimed in any one of claims 1 to 6, characterized in that the axial channels (6) are displaced far into the body of the crown as a result of which they partially cut across the channels for a flow medium (2) in the front surface and optionally partially cut across the lands (4).

8. A hammer drill crown bit as claimed in any one of claims 1 to 7, characterized in that between the axial channels (6) back cutting teeth (7) are formed on the outside, directed axially away from the front surface.

9. A hammer drill crown bit as claimed in any one of claims 1 to 8, characterized in that the back cutting teeth (7) are located on individual bases (8) on the crown tapering laterally and radially inwards from the front surface.

10. A hammer drill crown bit as claimed in any one of claims 1 to 9, characterized in that the radially outermost stud (1) of each land (4) Is located on a part of the crown (e.g. 8) formed by a back cutting tooth (7).

11. A hammer drill crown bit as claimed in any one of claims 1 to 10, characterized in that on each land (4) there are at the most three, and in particular two, studs (1).

## Revendications

1. Couronne pour fleurets à rocher, dont la face frontale est pourvue de multiples pointes en métal dur, plusieurs pointes étant chaque fois rassemblées en un groupe, les groupes ainsi formés étant écartés les uns des autres, au moins dans la direction périphérique, et étant séparés par des canaux intermédiaires d'écoulement, avec en plus au moins canal axial prévu comme organe de sortie d'un milieu d'écoulement, à peu près au milieu de la face frontale, et débouchant dans lesdits canaux, caractérisé en ce que les groupes sont formés chaque fois d'une seule rangée de pointes (1) disposées sur des nervures façonnées (4), et les nervures (4) sont tournées, vis-à-vis du rayon de la couronne de forage coupant la ligne médiane de la nervure, d'un angle dans la direction opposée au sens de rotation de la couronne de forage.

2. Couronne pour fleurets à rocher selon la revendication 1, caractérisée en ce que les nervures sont courbes.

3. Couronne pour fleurets à rocher selon l'une des revendications 1 à 3, caractérisée en ce que les canaux d'écoulement (2) réalisés dans la face frontale sont réalisés de manière à s'étendre du centre de la couronne, radialement vers l'extérieur.

4. Couronne pour fleurets à rocher selon l'une des revendications 1 à 3, caractérisée en ce que la face frontale est réalisée en tronc de cône (Fig. 1 et 2).

5. Couronne pour fleurets à rocher selon l'une des revendications 1 à 4, caractérisée en ce que la face frontale est bombée (Fig. 3 à 6).

6. Couronne pour fleurets à rocher selon l'une des revendications 1 à 5, caractérisée en ce que des canaux axiaux (6), dans lesquels débouchent les canaux d'écoulement (2) de la face frontale, sont prévus dans la zone de transition entre la face frontale et le fût (5).

7. Couronne pour fleurets à rocher selon l'une des revendications 1 à 6, caractérisée en ce que les canaux axiaux (6) dont déplacés loin vers l'intérieur dans le corps de la couronne, de sorte qu'ils croisent en partie les canaux d'écoulement (2) de la face frontale et éventuellement en partie les nervures (4).

8. Couronne pour fleurets à rocher selon l'une des revendications 1 à 7, caractérisée en ce que des dents (7) de coupe rétrograde, s'écartant axialement vers l'extérieur à partir de la face frontale, sont formées entre les canaux axiaux (6).

9. Couronne pour fleurets à rocher selon l'une des revendications 1 à 8, caractérisée en ce que les dents de coupe rétrograde (7) sont prévues sur un socle (8) de la couronne s'amincissant latéralement en s'écartant de la face frontale, et radialement vers l'intérieur.

10. Couronne pour fleurets à rocher selon l'une des revendications 1 à 9, caractérisée en ce que la pointe (1) radialement le plus à l'extérieur de chaque nervure (4) est disposée sur une partie de couronne (par exemple 8) formée par une dent de coupe rétrograde (7).

11. Couronne pour fleurets à rocher selon l'une des revendications 1 à 10, caractérisée en ce que trois au plus, en particulier deux pointes (1) sont prévues sur chaque nervure (4).
